# FASCICULE DE BREVET EUROPEEN

(11) **EP 0 750 719 B1**
(45) Date de publication et mention de la délivrance du brevet: **17.06.1998**
(21) Numéro de dépôt: 95914408.0
(22) Date de dépôt: 23.03.1995
(51) Int. Cl.: F01L 7/02, F01L 7/16, F01L 7/18

(54) **MOTEUR A COMBUSTION INTERNE, A OBTURATEURS DE DISTRIBUTION ROTATIFS**
BRENNKRAFTMASCHINE MIT GASWECHSELDREHSCHIEBERANORDNUNGEN
INTERNAL COMBUSTION ENGINE HAVING ROTARY DISTRIBUTION VALVES

(30) Priorité: 25.03.1994 FR 9403932
(43) Date de publication de la demande: 02.01.1997
(73) Titulaire: Huwarts, Maurice, 30900 Nîmes (FR)
(72) Inventeur: Huwarts, Maurice, 30900 Nîmes (FR)
(74) Mandataire: Marek, Pierre
(86) Numéro de dépôt international: FR9500362
(87) Numéro de publication internationale: WO9526460

(56) Documents cités:
- WO-A-93/25802
- DE-A- 3 515 262
- FR-A- 479 778
- FR-A- 514 480
- GB-A- 143 345
- US-A- 2 730 088
- US-A- 3 993 036

## Description

La présente invention concerne un moteur à combustion interne, à obturateurs de distribution rotatifs.

On a déjà cherché à pallier aux inconvénients des systèmes de distribution classiques à soupapes, en proposant des dispositifs de distribution à obturateurs rotatifs.

On connait, par exemple, par le document US-A-2.730.088, un moteur à combustion interne multicylindre comprenant un groupe de cylindres en ligne dont les chambres de combustion communiquent, chacune, avec un orifice d'admission et avec un orifice d'échappement, les orifices d'admission, d'une part, et les orifices d'échappement, d'autre part, dudit groupe de cylindres étant disposés en alignements, les moyens de distribution permettant l'ouverture et la fermeture desdits orifices d'admission et d'échappement comprenant deux tuyères rotatives, de section circulaire, comportant, chacune, une pluralité d'obturateurs creux alignés, rigidement reliés les uns aux autres et communiquant entre eux, et dont la paroi latérale est pourvue d'une pluralité de lumières espacées, décalées angulairement, et dont le nombre correspond à celui des cylindres à desservir, l'une de ces tuyères rotatives permettant l'ouverture et la fermeture de l'alignement d'orifices d'admission du groupe de cylindres, tandis que la seconde permet l'ouverture et la fermeture de l'alignement d'orifices d'échappement dudit groupe de cylindres.

Chaque tuyère rotative est constituée de portions cylindriques alternées de diamètres différents, les lumières de passage des gaz étant prévues dans les portions de diamètre réduit. Chaque tuyère rotative de distribution est logée dans un fourreau fixe et ses portions de diamètre plus important sont dimensionnées pour avoir un jeu de rotation et de coulissement bien ajusté à l'intérieur dudit fourreau fixe, ces portions plus larges étant munies, au voisinage de leurs extrémités, de bagues d'étanchéité permettant d'établir un joint étanche au passage des gaz.

Le dispositif décrit dans le document US-A-2.730.088 présente un important inconvénient qui découle du fait que la circulation des gaz s'effectue exclusivement à l'intérieur des tiges distributrices rotatives d'admission et d'échappement.

Il en résulte, dans le cas de l'admission, que le premier cylindre se trouve alimenté préférentiellement, puis le second, puis le troisième, etc.

Ces cylindres sont donc alimentés successivement, de manière très inégale, aussi bien en volume qu'en qualité de mélange gazeux, de sorte que l'on a un mauvais équilibre du moteur.

De la même façon, l'évacuation des gaz brûlés se fait uniquement par l'intérieur de la tige rotative d'échappement, successivement pour chacun des cylindres, de sorte que l'échappement des gaz s'opère aussi de manière très irrégulière selon que les cylindres se trouvent plus ou moins éloignés de la sortie de ladite tige.

Un autre inconvénient du dispositif décrit dans le document susmentionné, réside dans le fait que l'on se trouve dans l'obligation de placer le carburateur ou l'échappement à l'une des extrémités des tiges tubulaires distributrices rotatives, ce qui constitue une contrainte lorsque le moteur doit s'inscrire dans un volume réduit.

Un objet de la présente invention est de remédier aux inconvénients soulignés ci-dessus des moteurs à combustion interne multicylindre, à système de distribution rotatif, du genre de celui décrit précédemment.

Selon l'invention, cet objectif est atteint grâce à un moteur selon la revendication 1.

Grâce aux dispositions caractéristiques ci-dessus, la circulation des gaz s'effectue à la fois, par l'intérieur et par l'extérieur des tuyères de distribution rotatives, dans l'espace ménagé entre ces dernières et la surface interne desdits collecteurs, dans lequel tourbillonne la veine gazeuse (carburant et/ou comburant), de sorte que, dans le cas de l'alimentation, tous les cylindres sont alimentés sensiblement dans les mêmes conditions, aussi bien en volume qu'en qualité du mélange gazeux, si bien que l'on obtient une meilleure combustion et un meilleur équilibre du moteur.

De même, l'évacuation des gaz qui s'effectue à la fois par l'intérieur et par l'extérieur de la tuyère rotative d'échappement, se trouve grandement améliorée.

En outre, grâce à ces dispositions caractéristiques, il est possible de placer le ou les carburateurs, ou autres dispositifs d'alimentation (injecteurs, etc) et l'échappement, en différents emplacements de la culasse, ce qui constitue un avantage très appréciable lorsque les moteurs doivent être logés dans des volumes réduits.

Selon une disposition préférentielle de l'invention, chaque orifice d'admission et d'échappement est équipé d'au moins un siège mobile permettant de modifier la section de passage des fluides, ainsi que le moment ou instant de la fermeture ou de l'ouverture dudit orifice, et des moyens de réglage permettent de régler la position de ces sièges mobiles, ces moyens comprenant un cylindre installé, de manière étanche, à travers la paroi étanche séparant les collecteurs d'admission et d'échappement, et dans lequel est logé un piston soumis à l'action d'un ressort de compression tendant à le repousser dans la direction du collecteur d'échappement, l'une des faces au moins de ce piston étant reliée, au moyen d'une articulation, à une tige de commande elle-même reliée à une biellette calée sur un arbre sur lequel sont également calées des biellettes reliées, chacune, par l'intermédiaire d'une tringlerie de transmission à l'un au moins des sièges mobiles de l'un au moins des obturateurs rotatifs.

Les buts, caractéristiques et avantages ci-dessus, et d'autres encore, ressortiront mieux de la description qui suit et des dessins annexés dans lesquels :

La figure 1 est une vue en coupe longitudinale de la partie supérieure d'un cylindre équipé d'un dispositif de distribution selon l'invention.

La figure 2 est une vue en perspective d'un exemple de réalisation d'une tuyère distributrice rotative constituée de deux obturateurs disposés dans le prolongement l'un de l'autre.

La figure 2bis représente, par deux demi-coupes axiales, deux autres exemples de conformation d'une tuyère distributrice rotative constituée de deux obturateurs assemblés dans le prolongement l'un de l'autre.

La figure 3 est une vue en coupe axiale de l'embout d'entraînement d'une tuyère rotative.

La figure 3bis est une vue de face de l'extrémité de cet embout.

La figure 4 est une vue en coupe axiale d'un mode de réalisation de l'embout opposé de la tuyère.

La figure 5 est une vue en plan et en coupe d'un ensemble de distribution selon l'invention.

Les figures 6 à 9a illustrent le fonctionnement du système de distribution selon l'invention.

La figure 10 est une vue à caractère schématique, en plan et en coupe, d'un exemple de réalisation de tuyères rotatives d'admission et d'échappement équipant la partie supérieure d'un moteur à quatre cylindres.

La figure 10 bis est une vue à caractère schématique et à plus grande échelle selon la ligne 10 - 10 de la figure 10.

La figure 11 est une vue en perspective et en coupe illustrant un dispositif de commande du système de réglage des sièges mobiles des obturateurs rotatifs.

La figure 12 est une vue en coupe transversale d'un obturateur rotatif et de ses sièges mobiles.

La figure 13 est une vue en perspective de l'un de ces sièges mobiles.

La figure 14 est une vue de face d'une flasque latérale de guidage des sièges mobiles.

On se reporte auxdits dessins pour décrire un exemple de réalisation avantageux, bien que nullement limitatif, du moteur à combustion interne selon l'invention et, plus particulièrement du dispositif de distribution équipant ce moteur.

La figure 1 montre la partie supérieure d'un cylindre 1 et une culasse 2 fixée à la partie supérieure de ce cylindre et délimitant la chambre de combustion ou d'explosion 3. Dans la culasse 2, par exemple exécutée en aluminium spécial et avec une conformation appropriée, sont ménagés les orifices d'admission 4 et d'échappement 5 eux-mêmes équipés des sièges 6, 7, respectivement, des obturateurs.

Les obturateurs sont constitués par des éléments rotatifs 8, 9, creux, de section circulaire, dans la paroi latérale desquels est ménagée une lumière 10, 11, respectivement, pour chaque cylindre du moteur à servir ou à desservir. Ces obturateurs peuvent avoir une forme cylindrique, ou conique, ou ovoidale, voire sphérique.

En fonction du nombre de cylindres à servir ou à desservir, deux ou plus de deux obturateurs rotatifs 8, 9 sont assemblés en succession et en alignement, par exemple par vissage ou autrement.

La figure 2 illustre deux obturateurs rotatifs cylindriques 8a, 8b assemblés l'un à la suite de l'autre et destinés à équiper un moteur bicylindre. Les ensembles T ainsi réalisés seront désignés sous le nom de "tuyères rotatives" dans l'exposé qui suit, afin de faciliter la description.

La figure 2bis montre deux autres exemples de conformation de tuyère distributrice rotative T constituée de deux obturateurs 8 ou 8' assemblés dans le prolongement l'un de l'autre, avec une aptitude de coulissement d'amplitude limitée l'un par rapport à l'autre, au moyene de simples cannelures 61, ce qui permet de solutionner les problèmes qui pourraient découler des effets de la dilatation ou d'un léger défaut d'alignement. En outre, sur cette figure, les obturateurs 8 de la demi-coupe inférieure présentent une conformation concave, tandis que les obturateurs 8' de la demi-coupe supérieure présentent une forme renflée dans leur partie centrale, une telle forme augmentant la capacité d'introduction des gaz frais dans les cylindres.

Comme indiqué précédemment, le nombre d'obturateurs 8 ou 9 constituant chaque tuyère d'admission T-8 et chaque tuyère d'échappement T-9 est fonction du nombre de cylindres du moteur. Ainsi, la figure 10 montré des tuyères rotatives d'admission T-8 et d'échappement T-9 constituées, chacune, par un alignement de quatre obturateurs 8a, 8b, 8c, 8d, ou 9a, 9b, 9c, 9d, respectivement, dont les lumières 10a, 10b, 10c, 10d ou 11a, 11b, 11c, 11d sont décalées de 90 degrés.

Les obturateurs tels que 8a, 8b, 8c, 8d, ...., ainsi alignés et solidaires les uns des autres en rotation, constituent un ensemble tubulaire selon lequel lesdits obturateurs se trouvent en communication permanente par leur alésage.

On conçoit que les tuyères rotatives T-8 et T-9 peuvent être agencées et dimensionnées pour servir ou desservir un nombre variable de cylindres dont les axes peuvent être ou non parallèles.

Chaque tuyère T est, par exemple, constituée de pièces tubulaires en acier usiné et dont les surfaces extérieures et, au besoin, intérieures, peuvent être pourvues, sur tout ou partie de leur longueur, d'un revêtement en céramique ou autre matériau capable de résister aux chocs thermiques et autres, lors des phases : explosion, détente et échappement, notamment dans le cas d'un moteur à combustion interne.

L'une des extrémités des tuyères T-8 et T-9 est munie d'un embout d'entraînement et de guidage désigné dans son ensemble par la référence 12 (figure 3), tandis que l'extrémité opposée de ladite tuyère peut être pourvue d'un embout de fermeture 13 (figure 5) qui peut être constitué par une simple plaque fixée, de manière étanche, par vissage, sur ladite extrémité, ou d'un embout 14 comportant un prolongement axial tubulaire 14a (figure 4) permettant, suivant le cas, son raccordement, par exemple au moyen d'un joint rotatif, à une conduite d'arrivée de mélange carburé ou à un conduit d'échappement.

Chaque tuyère rotative T-8 et T-9 ainsi réalisée et équipée, comporte, selon le mode d'exécution des figures 2 et 5, à distance de ses portions munies des lumières 10 ou 11, des parties de diamètre plus réduit 15a, 15b, 15c (figure 2) sur lesquelles sont calées les bagues intérieures des roulements 16a, 16b, 16c assurant le guidage en rotation et le positionnement en translation desdites tuyères. Les bagues extérieures de ces roulements sont fixées à la paroi de logements décrits dans la suite du présent exposé et ménagés dans la culasse 2. Les roulements précités pourraient être remplacés par des bagues.

Chaque roulement 16a, 16b, 16c ou bague de frottement externe est entouré par deux bagues excentrées et concentriques 17, 18 dont l'une au moins peut être entraînée en rotation, avec toutefois une possibilité de mouvement angulaire limité. Cet ensemble, roulement et bagues, est maintenu et guidé, au niveau des paliers, entre deux paires de demi-coquilles 19. L'une des demi-coquilles de chacune de ces paires de demi-coquilles 19 est munie d'un ergot 19a. Ces ergots 19a pénétrent dans l'une des faces de l'une et de l'autre des deux bagues excentrées, de sorte que l'on obtient un mouvement de déplacement tendant à éloigner ou à rapprocher la tuyère rotative T-8, T-9 des sièges 6, 7 (qui sont décrits plus en détail dans la suite du présent exposé), par une simple rotation de ces demi-coquilles dont le mode de fixation sur la culasse permet de multiplier les positions angulaires.

De ce fait, une facilité de réglage apparait ; les vis 20 fixant ces demi-coquilles sur les paliers étant directement accessibles après dépose des éléments 29 et 30 obturant les ouvertures non utilisées dans la culasse pour l'entrée ou la sortie des fluides.

Le positionnement axial des tuyères rotatives T-8, T-9 dans leurs roulements 16a, 16b, 16c, est assuré par un épaulement usiné 22 sur lequel vient buter l'une des faces latérales de la cage desdits roulements dont l'autre face est bloquée par l'extrémité de la cage rotative suivante, ou par une bague fixe 23 en ce qui concerne le palier extrême 16c. Le rôle de cette bague, en ce qui concerne le palier avant 16a, est tenu par un épaulement 24 orienté vers l'intérieur, que présente l'embout 12. Cet embout 12 comporte une portée lisse 25 sur laquelle est montée la bague intérieure du roulement 16a et un arbre 26 sur lequel est fixée, par exemple par clavetage, une poulie crantée 27 entraînée par courroie crantée ou un pignon entrainé par chaîne.

L'extrémité externe 26a de cet embout en acier peut être usinée ou conformée (figure 3bis) de manière à pouvoir entrainer un allumeur, par exemple du type Delco (Marque Déposée) ou un autre appareil nécessaire au fonctionnement du moteur.

Tout moteur possédant nécessairement deux tuyères rotatives T-8 et T-9, on peut prévoir d'entraîner un ou deux allumeurs desservant et alimentant, par un circuit différent, deux bougies 28 par cylindre, comme on peut le comprendre en considérant les figures 1 et 5. Ces bougies 28 peuvent être implantées verticalement ou avec un certain angle dans le plan axial de la culasse, dans deux passages réservés dans cette dernière et débouchant dans la chambre de combustion.

On souligne que, dans le cas d'un moteur diesel, la seconde perforation ménagée dans la culasse et aboutissant dans la chambre de combustion, peut être utilisée pour y loger une bougie de réchauffage ou autre.

On observe aussi que les embouts 12 peuvent être accouplés au dispositif d'entraînement des pompes d'injection des moteurs diesel ou être utilisés pour d'autres fonctions telles que, par exemple, la commande d'un appareil d'injection directe.

L'accès aux embouts 12 et 13 des tuyères est extrêmement facile après dépose des plaques avant 29 ou arrière 30 de la culasse 2.

Le graissage des roulements de guidage des tuyères rotatives s'effectue à partir du réseau de graissage alimenté par la pompe à huile du moteur située dans le carter moteur. L'huile, à travers un conduit débouchant dans les paliers, retenue par les demi-coquilles 19 bloquant les bagues concentriques et les cages extérieures des roulements, remplit son office et retourne dans le carter moteur par un autre conduit libre et largement dimensionné.

Chaque tuyère rotative T-8 et T-9 entraînée par poulie 27 et courroie crantées, ou par pignon ou chaine, dont le mouvement a pour origine la rotation du vilebrequin d'un moteur à quatre temps, effectue une révolution pour deux tours de ce vilebrequin.

Chaque élément obturateur de chacune des tuyères T-8 et T-9 présente une découpe ou lumière 10 ou 11, respectivement, soigneusement calibrée et dimensionnée et qui, lors de la rotation de la tuyère, communique périodiquement avec l'un des orifices 4 ou 5 débouchant dans la chambre de combustion de l'un des cylindres, suivant la fonction attribuée à la tuyère, cet orifice se trouvant fermé par la paroi cylindrique de l'obturateur entre deux passages de la lumière.

D'autre part, lorsque la lumière 10 ou 11 a quitté la position de communication avec l'orifice 4 ou 5 d'accès à la chambre de combustion 3, elle débouche dans la cavité 31 ou 32 entourant la tuyère rotative T-8 ou T-9, respectivement.

Les tuyères d'admission T-8 et d'échappement T-9 sont placées dans deux cavités voisines de forme cylindrique ou autres, ménagées dans la culasse 2 et séparées de manière étanche l'une de l'autre, ces cavités constituant, respectivement le collecteur d'admission 31 et le collecteur d'échappement 32.

Ces collecteurs d'admission 31 et d'échappement 32 sont constitués par des chambres ou espaces longitudinaux qui entourent les tuyères rotatives d'admission T-8 et d'échappement T-9, respectivement, sur la plus grande partie de leur périphérie, ces chambres ou espaces longitudinaux permettant la circulation des gaz à l'extérieur et le long desdites tuyères distributrices. On comprend que, de la sorte, les gaz peuvent circuler librement aussi bien à l'intérieur qu'à l'extérieur des tuyères. Pour permettre la libre circulation des gaz à l'extérieur et le long des tuyères rotatives de distribution, les cages 63 qui assurent le positionnement des ensembles 16-17-18 constituant les paliers desdites tuyères et plus particulièrement les cages recevant les paliers intermédiaires entre cylindres, ne sont pas étanches, mais ajourées ou pourvues de passages 62 autorisant cette libre circulation (figures 10 et 10 bis).

Les lumières 10, 11 de chaque couple d'obturateurs jumelés 8, 9 des tuyères rotatives de distribution T-8, T-9, ont une position décalée angulairement l'une par rapport à l'autre, pour leur permettre de remplir la fonction qui leur est dévolue, c'est-à-dire "Admission" et "Echappement", respectivement.

Lors de la rotation du vilebrequin, les tuyères rotatives T-8 et T-9 sont entraînées en rotation à une vitesse qui est la moitié de celle de ce dernier, comme indiqué précédemment, de sorte que chacune d'elles effectue un demi-tour lorsque le vilebrequin accomplit un tour.

On peut utiliser la zone arrière de la culasse, après dépose de la plaque arrière 30 de celle-ci et sa traversée par perforation ou remplacement, puis après enlèvement des plaques 13 obturant l'extrémité des tuyères rotatives T-8, T-9, pour remplacer ces plaques 13 par des embouts 14 du genre de celui qui est illustré à la figure 4 et comportant un manchon 14a suffisamment long pour traverser des trous 56 réservés dans ladite plaque arrière 30 et déboucher hors de cette plaque (tracé en traits interrompus de la figure 5), qui recevra alors une cloison séparatrice verticale étanche (non représentée), disposée dans le prolongement de la cloison 34 placée entre les cavités 31 et 32 renfermant les tuyères rotatives T-8 et T-9, respectivement, dans la zone extérieure des paliers arrière 16c.

On pourra, dans ce cas, sans rechercher une étanchéité entre ces embouts rapportés 14 et la partie arrière 30 de la culasse, utiliser cette dernière pour recevoir des conduits destinés à l'alimentation des cylindres moteur et/ou à une évacuation des gaz brûlés.

Toutefois, de manière préférée, les conduits d'alimentation et d'évacuation, communiquant avec les collecteurs d'admission 31 et d'échappement 32, sont raccordés sur les parois latérales 21 de la ou des culasses 2 ou sur le ou les couvercles 33 coiffant celle-ci ou celles-ci, lesquels peuvent présenter des orifices 58a, 58b, respectivement, de raccordement aux conduits d'arrivée des gaz frais ou d'évacuation des gaz brûlés (non représentés). Ce ou ces couvercles, sur la partie supérieure, se rejoignant dans l'axe de la cloison médiane étanche 34 séparant les tuyères rotatives T-8 et T-9, sont, d'une part, fixés d'un côté sur cette dernière, et pour les autres côtés, vissés sur la ou les culasses en laissant libres les têtes des boulons de serrage et les orifices pour bougies, injecteurs ou autres.

On observe que tout conduit, véhiculant un fluide et débouchant en un point quelconque d'une cavité constituant un collecteur d'admission 31 ou d'échappement 32 et ménagée dans la culasse 2 autour de l'une des tuyères rotatives T-8 ou T-9, voit le transfert de ce fluide largement facilité par la possibilité qu'il a de passer d'une cavité à l'autre, par l'intérieur d'une tuyère qui fait office de conduite dans ce cas.

En considérant l'application de l'invention à un moteur bicylindre et en se reportant à l'exemple illustré à la figure 5, on peut comprendre le rôle déterminant de l'évidement interne des tuyères.

Alors que les lumières 10', 11' des obturateurs 8a, 9a, des tuyères T-8, T-9 desservant le cylindre I se trouvent en position basse, celles 10", 11" qui desservent le cylindre II sont en position haute, à 180 degrés des précédentes et en libre communication avec la cavité environnante, que les orifices d'alimentation ou d'échappement ménagés dans la ou les culasses soient latéraux (57) ou verticaux (58a, 58b), ou ménagés à l'arrière (56) des tuyères T-8 ou T-9, le libre cheminement des fluides autour et par l'intérieur de ces dernières en favorise l'écoulement rapide.

En outre, il faut noter les grandes facilités qui sont offertes quant à la disposition des entrées ou sorties de fluides. On peut, dans le cas d'un moteur à quatre cylindres n'avoir qu'un seul ou de multiples points d'entrée et/ou de sortie, car toutes les surfaces latérales ou supérieures, à l'exception des emplacements de positionnement des paliers avant, arrière et intermédiaire entre cylindres peuvent être ajourées et raccordables à l'arrivée ou à l'évacuation des fluides.

Par contre, le système d'admission et le système d'échappement sont séparés de manière étanche par la cloison médiane 34, comme indiqué précédemment.

Les figures 6-6a, 7-7a, 8-8a, 9-9a, sont des vues associées deux à deux et à caractère schématique illustrant le cycle à quatre temps d'un moteur à explosion équipé du dispositif de distribution selon l'invention, en considérant un seul cylindre dudit moteur.

### Premier temps : admission (figures 6 et 6a)

Sur la figure 6, le piston P se trouve au PMH (point mort haut) à la fin de sa course de remontée terminant un cycle à quatre temps. La lumière 11 de l'obturateur rotatif d'échappement 9 communique encore avec le cylindre 1 tandis que la lumière 10 de l'obturateur d'admission 8 entre en communication avec ledit cylindre. Sur la figure 6a, le piston P descend, l'obturateur rotatif d'échappement 9 ferme l'orifice d'échappement 5, tandis que l'obturateur rotatif d'admission 8 communique, par l'intermédiaire de sa lumière latérale 10, avec le cylindre 1 dans lequel est aspiré le mélange carburé.

### Deuxième temps : compression (figures 7 et 7a)

Sur la figure 7, le piston P est au PMB (point mort bas), l'orifice d'échappement 5 est complètement fermé par l'obturateur rotatif d'échappement 9, tandis que la lumière 10 de l'obturateur rotatif d'admission 8 communique encore, par un passage de section réduite, avec le cylindre 1. Sur la figure 7a qui montre le piston 1 lors de sa course de remontée, les orifices d'échappement 5 et d'admission 4 sont hermétiquement fermés par les obturateurs rotatifs d'échappement 9 et d'admission 8, respectivement ; les gaz sont comprimés dans la partie supérieure du cylindre.

### Troisième temps : explosion et détente (figures 8 et 8a)

Sur la figure 8, le piston P est de nouveau au PMH, les orifices d'échappement 5 et d'admission 4 sont toujours obturés par les obturateurs d'échappement 9 et d'admission 8, respectivement. L'inflammation du mélange comprimé provoquée avant que le piston P n'atteigne le PMH entraîne l'explosion qui propulse le piston P vers le bas (figure 8a).

### Quatrième temps : échappement (figures 9 et 9a)

Sur la figure 9, le piston P est de nouveau au PMB, la lumière 11 de l'obturateur rotatif d'échappement entre en communication avec l'orifice d'échappement 5 du cylindre 1, les gaz brûlés commencent à s'écouler vers l'extérieur. Sur la figure 9a, le piston est en cours de remontée, la lumière 11 communique avec l'orifice d'échappement 5, les gaz brûlés restant dans le cylindre sont expulsés par ledit piston.

Lorsque le piston atteint le PMH (figure 6), le cycle est terminé.

On constate que lorsque le piston P d'un cylindre 1 a franchi le PMB à la fin de sa course de détente et commencé sa course de remontée (figure 9a), l'obturateur rotatif d'échappement 9 affecté à ce cylindre se trouve en position ouverte et le reste jusqu'à ce que ledit piston ait franchi le PMH (figure 6) ne se fermant ensuite (retard à la fermeture de l'oburateur d'échappement) que par le mouvement de rotation qui lui est transmis par l'intermédiaire de la poulie crantée ou pignon qui l'entraîne (figure 6a). Dans le même temps, la lumière 10 de l'obturateur rotatif d'admission 8 entre en communication avec l'orifice d'admission 4 (avance à l'ouverture de l'obturateur rotatif d'admission) et le reste jusqu'au moment où le piston P poursuivant sa course d'aspiration (figure 7) a franchi nouveau le PMB (retard à la fermeture de l'obturateur rotatif d'admission) et amorce sa course de compression (figure 7a).

D'autre part, pendant la phase de détente et avant que le piston 1 ait atteint le PMB, la lumière 11 de l'obturateur rotatif d'échappement 9 entre en contact avec l'orifice d'échappement 5 et permet l'écoulement des gaz brûlés vers l'extérieur sous l'effet de leur détente (avance à l'ouverture de l'obturateur d'échappement).

Selon une autre disposition caractéristique de l'invention, chaque orifice d'admission 4 et d'échappement 5 est équipé d'au moins un siège mobile 6 ou 7 permettant de régler la section de passage des fluides et, de préférence, de deux sièges mobiles susceptibles d'être rapprochés pour diminuer cette section ou éloignés l'un de l'autre pour augmenter celle-ci. Le réglage du dispositif de distribution précédemment décrit, est obtenu au moyen d'un système de réglage de la position des sièges 6 et 7 des obturateurs rotatifs 8 et 9, respectivement, permettant de modifier les temps de passage des fluides en diminuant ou en augmentant la section de l'ouverture d'accès aux orifices d'admission 4 et d'échappement 5. On observe que le réglage de la position des sièges 6 et 7 permet également de régler le moment ou instant de la fermeture et/ou de l'ouverture des orifices d'admission et d'échappement.

On a représenté, sur la figure 1, deux modes d'exécution des tringleries d'actionnement de ce dispositif de réglage.

Sur le côté gauche de la figure, on voit un premier mode d'exécution suivant lequel les sièges mobiles 7 sont reliés à des leviers de commande 35 pouvant être actionnés à distance, à partir de l'extérieur de la culasse.

Sur le côté droit, est représenté un dispositif de réglage suivant lequel toutes les fonctions de modification de la position des sièges mobiles sont contenues et actionnées à l'intérieur de la culasse, dans le volume existant entre cette dernière et la tuyère rotative T-8 ou T-9 et constituant le collecteur d'admission 31 ou d'échappement 32.

La commande de manoeuvre permettant de modifier, en cours de marche, la position des sièges mobiles peut être obtenue grâce au dispositif de réglage décrit ci-après et représenté à la figure 11.

Ce dispositif de conception très simple, se compose d'un cylindre 36 en métal usiné, fixé à travers la paroi transversale étanche 34 séparant les collecteurs d'admission 31 et d'échappement 32. Le cylindre 36 comporte, par exemple dans sa partie intermédiaire, une collerette 37 pourvue de trous et permettant sa fixation, au moyen de vis 38, sur ladite paroi. Pour diminuer l'influence thermique sur le dispositif, la partie du cylindre se trouvant implantée dans le collecteur d'échappement 32 est, de préférence, aussi réduite que possible.

Le fond du cylindre, côté "Echappement", est fermé par un bouchon 50 fixé de manière amovible sur l'extrémité du cylindre, par exemple par vissage, ce bouchon comportant un trou 39 permettant le passage et le débattement d'une tige de commande 40a reliée :
- d'une part, par l'intermédiaire de l'une de ses extrémités et au moyen d'une articulation, par exemple d'une articulation sphérique 41, à un piston 42 logé avec une aptitude de coulissement dans ledit cylindre, et,
- d'autre part, par l'intermédiaire de sa seconde extrémité et au moyen d'un simple axe goupillé 43, à une biellette 44 rigidement fixée sur un arbre 45.

En cas d'utilisation avec un turbo compresseur, le passage 39 traversé par la tige 40a sera muni d'un joint torique, puisque, dans ce cas, l'effet dépressif sera annulé.

Le fond opposé du cylindre comporte un épaulement intérieur 46 contre lequel est calée l'une des extrémités d'un ressort de compression 47 dont l'autre extrémité s'appuie contre le piston 42, ce ressort ayant pour fonction de repousser ledit piston en direction du collecteur d'échappement 32, lorsque les pressions ou dépressions diminuent ou cessent.

Les caractéristiques de ce ressort (diamètre, diamètre du fil, pas et nombre des spires, longueur, matériau) sont déterminées en fonction de l'utilisation recherchée et du milieu dans lequel il travaille.

La compression de ce ressort peut être modifiée par la simple adjonction d'une ou plusieurs rondelles-cales placées dans le fond du cylindre, contre l'épaulement 46. D'autre part, l'extrémité du ressort orientée vers l'intérieur du cylindre 36 est logée dans une gorge créée dans le fond du piston lequel possède également une portion de guidage 42a de diamètre réduit, orientée en direction de l'épaulement 46 et s'opposant au flambage éventuel dudit ressort.

Le bouchon 50 permet d'éviter le déplacement excessif du piston 42 sous l'effet du ressort 47. Il protège également le piston de la chaleur, tandis que son trou central 39 autorise à la fois le débattement de la tige 40a et le passage des gaz agissant sur le fond dudit piston.

En outre, le piston est muni, par exemple au voisinage de chacune de ses extrémités, d'un segment d'étanchéité 48 exécuté en fonte nitrurée ou autre matériau.

On observe que l'étanchéité absolue n'a pas de raison d'exister et qu'un jeu de dilatation entre cylindre 36 et piston 42 doit être prévu au départ pour tenir compte de l'influence thermique, notamment du côté "Echappement", lors d'un fonctionnement prolongé.

De préférence, le piston 42 comporte également un évidement périphérique 49 prévu entre les gorges des segments d'étanchéité 48, cet évidement étant destiné à être garni d'une graisse T.H.T., lors du montage ou éventuellement ultérieurement, grâce à un graisseur (non représenté) débouchant dans le cylindre 36.

La face du piston 42 orientée en direction du collecteur d'admission 31, est, de préférence, également assujettie, au moyen d'une articulation et, par exemple, au moyen d'une articulation sphérique, à une tige 40b, comparable à la tige 40a, et elle-même reliée à un ensemble biellette-arbre-biellettes-semblable à celui précédemment décrit. Les tiges 40a et 40b peuvent avoir une longueur réglable et être agencées de toute manière connue en soi pour présenter cette caractéristique.

Comme indiqué précédemment, dans les montages suivant lesquels l'une des portions extrêmes de l'ensemble piston 42-cylindre 36 est appelé à être exposée à une chaleur importante, la majeure partie de cet ensemble sera positionnée du côté "Admission" où les conditions de température sont différentes et extrêmement plus basses.

On comprend que la dépression créée en un point dans la phase "Admission", conjuguée à la pression engendrée lors de l'évacuation des gaz pendant la phase "Echappement" dans un moteur à explosion, agissant de part et d'autre sur les faces opposées du piston 42, provoque un mouvement de translation de ce piston qui grâce aux deux tiges mobiles 40a, 40b reliées, au moyen d'articulations, d'une part, pour chacune d'elles, au piston et d'autre part, à une biellette 44 fixée sur l'arbre 45 entraîne un faible mouvement de rotation dudit arbre. Sur l'arbre 45, sont également calées des biellettes de transmission 59 reliées aux tringleries de manoeuvre des sièges mobiles 6 et 7 des obturateurs rotatifs 8 et 9 des tuyères de distribution T-8, T-9. On conçoit que l'on peut fixer autant de biellettes 59 que cela est nécessaire en différents endroits souhaitables de l'arbre 45.

On observe que les biellettes 44 et/ou 59 peuvent être de longueurs différentes et placées en fonction des besoins et dans des positions variées, sur l'arbre 45, suivant l'amplitude du mouvement que l'on souhaite leur faire transmettre, étant entendu que l'on peut, si nécessaire :
- augmenter la capacité de l'ensemble cylindre 36-piston 42, en développant son diamètre ;
- allonger la ou les biellettes principales reliées à ou aux arbres à desservir ;
- augmenter le nombre d'ensembles cylindre 36-piston 42 ou conjuguer les montages précédemment décrits.

L'arbre 45 est relié aux sièges mobiles 6 et 7 des obturateurs 8 et 9, respectivement, par l'intermédiaire des biellettes 59 et d'une tige 60, aux tringleries de transmission 51 agissant directement sur lesdits obturateurs et dont un mode d'exécution est visible sur la partie droite de la figure 1.

Au nombre de quatre par cylindre, chacun des sièges mobiles 6 ou 7 placé dans la partie de la culasse 2 pourvue d'un orifice d'admission 4 ou d'évacuation 5 des fluides, vient se loger dans un emplacement usiné directement dans ladite culasse. Ces sièges 6, 7 ont une forme incurvée, comme on le voit notamment sur les figures 1, 12 et 13.

La forme de cet usinage concourt à créer un espace régulier entre la tuyère rotative T-8 ou T-9 et les sièges mobiles, respectivement 6 ou 7, quelle que soit sa position. Le déplacement de ces derniers, sous l'action des biellettes qui commandent leur mouvement, entre le bloc culasse et la tuyère rotative à laquelle ils sont affectés, est ainsi parfaitement contrôlé.

Chaque extrémité d'un siège mobile est limitée dans son déplacement latéral, par une flasque latérale 52 qui sert également à améliorer l'étanchéité entre le siège mobile 6 ou 7 et la tuyère rotative T-8 ou T-9. En outre, les flasques latérales 52 comportent, sur leur face interne, une rainure courbe 53 dans laquelle est engagé un ergot 54 que comporte latéralement le siège mobile 6 ou 7 et qui permet de limiter le déplacement dudit siège.

On observe que la couche en céramique armée des tuyères T-8 et T-9 ne fait qu'effleurer une infime partie des sièges mobiles 6 ou 7 dont la longueur, la largeur et l'épaisseur sont déterminées en fonction du diamètre du cylindre desservi.

Les sièges 6 ou 7 étant soumis à des chocs thermiques et autres et à des agressions chimiques, sont également traités pour pouvoir résister à ces actions nuisibles en utilisant, soit, de préférence, des céramiques armées de mélanges appropriés, soit des aciers haute résistance alliés à des produits spéciaux.

Les sièges 6 ou 7, de forme incurvée comme indiqué précédemment, sont prolongés, à l'opposé de leur bord libre, par des tiges espacées 55, également incurvées et disposées à égale distance des bords latéraux desdits sièges, ces tiges comportant une tête 55a par l'intermédiaire de laquelle elles sont reliées, au moyen d'une articulation, à la tringlerie 51 (côté droit de la figure 1) ou aux leviers de commande 35 (côté gauche de la figure 1), suivant l'option de commande adoptée pour obtenir le déplacement des éléments de sièges mobiles 6 ou 7.

L'invention apporte une amélioration importante, par rapport aux systèmes de distribution traditionnels à soupapes, car elle autorise la suppression de ces dernières et de la totalité de leurs ressorts ou autres systèmes de rappels, ce qui permet d'envisager une augmentation sensible de la vitesse de rotation des moteurs et de leur rendement.

On conçoit la grande simplicité et l'efficacité du système de distribution rotative résultant de la prévision, de préférence dans la culasse 2, de deux cavités cylindriques, étanches entre elles, mais communes à l'ensemble des cylindres à servir.

L'une de ces cavités formant le collecteur commun 31 pour l'admission de l'air carburé ou non, ou gazéifié, nécessaire au bon fonctionnement du moteur, contient l'ensemble rotatif T-8 et ses sièges 6, 7 mobiles ou pas, remplaçant les soupapes d'admission et tous les dispositifs de fonctionnement de ces dernières.

Cette cavité, de par sa forme et de par son volume nettement supérieur à celui nécessaire au bon fonctionnement de l'ensemble rotatif complet et de ses sièges ainsi que de tous les organes influant sur la modification de position de ces derniers, assure le libre transfert des gaz d'un point quelconque à l'autre à l'intérieur de cette cavité, autour de l'ensemble rotatif et au milieu des organes annexes permettant et facilitant le cheminement des gaz vers le ou les cylindres alimentés également par l'intérieur de l'ensemble rotatif.

Elle peut être ajourée suivant les besoins en de multiples endroits et raccordée en un ou plusieurs points avec les arrivées extérieures d'air ou de mélanges gazeux nécessaires au bon fonctionnement du moteur.

L'autre cavité, formant collecteur commun 32 pour la sortie des gaz brûlés, contient l'ensemble rotatif T-9 et ses sièges 6, 7 mobiles ou pas, remplaçant les soupapes d'échappement et tous les dispositifs de fonctionnement de ces dernières.

Cette cavité 32, dont la forme et le volume peuvent être totalement différents de ceux de la cavité 31, doit contenir très aisément l'ensemble rotatif, les sièges mobiles ou pas, ainsi que tous les organes influant sur la modification de position de ces derniers ; elle assure le libre transfert des gaz brûlés, d'un point quelconque à l'autre, à l'intérieur de cette cavité, autour de l'ensemble rotatif et au milieu des organes annexes, permettant et facilitant le cheminement des gaz brûlés des cylindres vers l'extérieur, améliorant très sensiblement leur évacuation, se faisant également par l'intérieur de l'ensemble rotatif.

Elle peut être également ajourée suivant les besoins en de multiples endroits et raccordée en un ou plusieurs points avec un ou plusieurs conduits d'évacuation de gaz.

Dans l'application aux moteurs à refroidissement par air, la mise en oeuvre de l'invention n'impose pas de modifications conséquentes. Les parties extérieures de la ou des culasses peuvent cependant dans ce cas, être munies d'ailettes de formes et dimensions appropriées pour évacuer l'excédent de calories et assurer le bon refroidissement de la ou des culasses de ce type de moteur.

En cas d'utilisation du moteur par basse température, voire par température négative, quel que soit le système de refroidissement utilisé, on observe que le pré-chauffage des fluides à l'admission est assuré, dès la mise en fonctionnement du moteur, par l'apport calorifique que transmet la cloison médiane de la zone d'échappement à la zone d'admission, ce qui évite le givrage dans cette dernière.

Cette cloison médiane sert, par ailleurs, dans l'autre sens, à un transfert de frigories appréciables, en permettant ainsi un refroidissement des gaz brûlés.

Ces apports de calories ou de frigories peuvent être augmentés, suivant les besoins, soit par la prévision d'ailettes judicieusement placées, soit par une réduction de l'épaisseur de cette cloison, soit encore par son remplacement partiel par une partie d'échange exécutée dans un métal ayant un coefficient de conductibilité calorifique plus élevé.

## Revendications

1. Moteur à combustion interne multicylindre comprenant au moins un groupe de cylindres (1) dont les chambres de combustion (3) sont pourvues, chacune, d'un orifice d'admission (4) et d'un orifice d'échappement (5), les orifices d'admission (4), d'une part, et les orifices d'échappement (5) d'autre part, dudit groupe de cylindres (1) étant disposés en alignements, les moyens de distribution permettant l'ouverture et la fermeture desdits orifices d'admission (4) et d'échappement (5) comprenant deux tuyères rotatives (T-8, T-9), de section circulaire, formées, chacune, d'une pluralité d'obturateurs creux alignés (8a, 8b) les uns à la suite des autres et communiquant entre eux, de façon à permettre une circulation des fluides gazeux à l'intérieur et d'un bout à l'autre desdites tuyères rotatives (T-8, T-9) dont la paroi latérale est pourvue d'une pluralité de lumières (10a, 10b, 10c, 10d ; 11a, 11b, 11c, 11d) dont le nombre correspond à celui des cylindres à servir ou à desservir, l'une (T-8) de ces tuyères rotatives permettant l'ouverture et la fermeture des orifices d'admission alignés (4) du groupe de cylindres (1), tandis que la seconde (T9) permet l'ouverture et la fermeture des orifices d'échappement alignés (5) dudit groupe de cylindres ; caractérisé en ce que la tuyère rotative d'admission (T-8) et la tuyère rotative d'échappement (T-9) sont logées, la première, dans un collecteur d'admission (31) et, la seconde, dans un collecteur d'échappement (32) délimitant, chacun, un espace ou chambre entourant, respectivement, ladite tuyère d'admission (T-8) et ladite tuyère d'échappement (T-9), ces chambres (31, 32) étant séparées de manière étanche et aménagées de façon à permettre une libre circulation des fluides gazeux à l'extérieur et le long desdites tuyères rotatives de distribution (T-8, T-9), d'un bout à l'autre desdits collecteurs d'admission (31) et d'échappement (32).

2. Moteur à combustion interne multicylindre, selon la revendication 1, caractérisé en ce-que les collecteurs d'admission (31) et d'échappement (32) sont constitués par des cavités ménagées dans la culasse (2) dudit moteur.

3. Moteur à combustion interne multicylindre, suivant l'une des revendications 1 ou 2, caractérisé en ce que les tuyères rotatives d'admission (T-8) et d'échappement (T-9) sont montées tournantes dans des roulements ou bagues (16a, 16b, 16c), les cages (63) supportant ces roulements ou bagues étant pourvues de passages ou ajours (62) permettant une libre circulation des gaz d'un bout à l'autre des collecteurs d'admission (31) et d'échappement (32).

4. Moteur à combustion interne selon l'une des revendications 1 ou 2, caractérisé en ce que chaque orifice d'admission (4) et/ou d'échappement (5) est équipé d'au moins un siège mobile (6, 7) permettant de modifier la section de passage des fluides, et le moment ou instant de la fermeture ou de l'ouverture dudit orifice, ces sièges mobiles (6, 7) étant logés à l'intérieur des cavités constituant les collecteurs d'admission (31) et d'échappement (32).

5. Moteur à combustion interne selon la revendication 4, caractérisé en ce que chaque orifice d'admission (4) et/ou d'échappement (5) est muni de deux sièges mobiles (6, 7) montés avec une aptitude de mouvement de rapprochement ou d'écartement, ces sièges mobiles (6, 7) étant logés à l'intérieur des cavités constituant les collecteurs d'admission (31) et d'échappement (32).

6. Moteur à combustion interne selon l'une quelconque des revendications 1 ou 2, caractérisé en ce que l'une des extrémités des obturateurs rotatifs (8, T-8 ; 9, T-9) est munie d'un embout d'entraînement (12) et en ce que la portion extrême .(26a) de cet embout est agencée ou conformée pour assurer l'entraînement d'un appareil nécessaire au fonctionnement du moteur.

7. Moteur à combustion interne suivant l'une des revendications 1 ou 2, caractérisé en ce que l'une des extrémités des obturateurs rotatifs (8, T-8 ; 9, T-9) est munie d'un embout (14) comportant un prolongement axial tubulaire (14a) de raccordement à un conduit d'arrivée de mélange carburé ou à un conduit d'échappement.

8. Moteur à combustion interne selon l'une quelconque des revendications 1 à 3, dont les obturateurs rotatifs (8, T-8 ; 9, T-9) sont guidés en rotation au moyen de roulements ou de bagues (16a, 16b, 16c), caractérisé en ce que ces roulements ou bagues sont entourés par deux bagues excentrées et concentriques (17, 18) dont l'une au moins peut être entraînée dans un mouvement de rotation d'amplitude limitée.

9. Moteur à combustion interne selon l'une des revendications 4 ou 5, caractérisé en ce que les sièges (6, 7) des obturateurs rotatifs (8, T-8 ; 9, T-9) ont une forme incurvée et sont guidés dans des flasques latérales (52).

10. Moteur à combustion interne selon l'une quelconque des revendications 4, 5 ou 9, caractérisé en ce qu'il comporte des moyens de réglage de la position des sièges mobiles (6, 7) des obturateurs rotatifs (8, T-8 ; 9, T-9).

11. Moteur à combustion interne suivant la revendication 10, caractérisé en ce que le dispositif de réglage de la position des sièges mobiles (6, 7) des obturateurs rotatifs (8, 9) comprend un cylindre (36) installé, de manière étanche, à travers la paroi étanche (34) séparant les collecteurs d'admission (31) et d'échappement (32), et dans lequel est logé un piston (42) soumis à l'action d'un ressort de compression (47) tendant à le repousser dans la direction du collecteur d'échappement (32), l'une des faces au moins de ce piston (42) étant reliée au moyen d'une articulation (41) à une tige de commande (40a, 40b) elle-même reliée à une biellette (44) calée sur un arbre (45) sur lequel sont également calées des biellettes (59) reliées, chacune, par l'intermédiaire d'une tringlerie de transmission (51), à l'un au moins des sièges mobiles (6, 7) de l'un au moins des obturateurs rotatifs (8, T-8 ; 9, T-9).

12. Moteur à combustion interne selon la revendication 11, caractérisé en ce que chacune des faces opposées du piston (42) est reliée, au moyen d'une tige (40a, 40b), et par l'intermédiaire d'une transmission (44, 45, 59) et d'une tringlerie (51) à l'un au moins des sièges (7, 8) de chaque obturateur rotatif (8, T-8 ; 9, T-9).

## Patentansprüche

1. Mehrzylinder-Verbrennungsmotor mit mindestens einer Zylindergruppe (1), deren Verbrennungskammern (3) jeweils mit einer Einlaßöffnung (4) und einer Auslaßöffnung (5) ausgestattet sind, wobei einerseits die Einlaßöffnungen (4) und andererseits die Auslaßöffnungen (5) der Zylindergruppe (1) fluchtend angeordnet sind, wobei die Verteilermittel, welche das Öffnen und Schließen der Einlaßöffnungen (4) und der Auslaßöffnungen (5) ermöglichen, zwei Drehdüsen mit kreisförmigem Querschnitt (T-8, T-9) umfassen, die jeweils aus mehreren hohlen Verschlußeinrichtungen (8a, 8b) gebildet werden, die hintereinander angeordnet sind und so miteinander verbunden sind, daß eine Zirkulation der gasförmigen Fluide im Inneren und von einem Ende der Drehdüsen (T-8, T-9) zum anderen Ende möglich ist, deren Seitenwand mit mehreren Durchlässen (10a, 10b, 10c, 10d; 11a, 11b, 11c, 11d) versehen ist, deren Anzahl derjenigen der zu versorgenden oder zu steuernden Zylinder entspricht, wobei eine (T-8) dieser Drehdüsen das Öffnen und Schließen der mit der Zylindergruppe (1) ausgerichteten Einlaßöffnungen (4) ermöglicht, während die zweite (T-9) das Öffnen und Schließen der mit der Zylindergruppe ausgerichteten Auslaßöffnungen (5) gestattet; dadurch gekennzeichnet, daß die Ansaug-Drehdüse (T-8) und die Auslaß-Drehdüse (T-9) im ersten Fall in einem Ansaugkrümmer (31) und im zweiten Falle in einem Auslaßkrümmer (32) angeordnet sind, wobei jeder einen Raum bzw. eine Kammer begrenzt, die jeweils die Ansaugdüse (T-8) und die Auslaßdüse (T-9) umgeben, wobei diese Kammern (31, 32) dicht abgeschlossen voneinander getrennt und so angeordnet sind, daß eine freie Zirkulation der gasförmigen Fluide außerhalb und entlang der Drehverteilerdüsen (T-8, T-9) von einem Ende des Ansaugkrümmers (31) und des Auslaßkrümmers (32) zum anderen Ende ermöglicht wird.

2. Mehrzylinder-Verbrennungsmotor nach Anspruch 1, dadurch gekennzeichnet, daß der Ansaugkrümmer (31) und der Auslaßkrümmer (32) von Hohlräumen gebildet werden, die im Zylinderkopf (2) des Motors ausgespart sind.

3. Mehrzylinder-Verbrennungsmotor nach einem der Ansprüche 1 oder 2, dadurch gekennzeichnet, daß die Ansaug-Drehdüse (T-8) und die Auslaß-Drehdüse (T-9) in Wälzlagern oder Ringen (16a, 16b, 16c) drehend montiert sind, wobei die Käfige (63), die diese Wälzlager oder Ringe halten, mit Durchführungen oder Durchbrüchen (62) ausgestattet sind, die eine freie Zirkulation des Gases von einem Ende des Ansaugkrümmers (31) und des Auslaßkrümmers (32) zum anderen Ende ermöglichen.

4. Verbrennungsmotor nach einem der Ansprüche 1 oder 2, dadurch gekennzeichnet, daß jede Einlaßöffnung (4) und/oder Auslaßöffnung (5) mit mindestens einem beweglichen Sitz (6, 7) ausgestattet ist, der es erlaubt, daß der Querschnitt des Kanals für die Fluide und der Moment oder Zeitpunkt des Schließens oder Öffnens der Öffnung geändert werden kann, wobei diese beweglichen Sitze (6, 7) im Inneren der Hohlräume angeordnet sind, welche den Ansaugkrümmer (31) und den Auslaßkrümmer (32) bilden.

5. Verbrennungsmotor nach Anspruch 4, dadurch gekennzeichnet, daß jede Einlaßöffnung (4) und/oder Auslaßöffnung (5) mit zwei beweglichen Sitzen (6, 7) ausgestattet ist, die einander annäherbar oder voneinander entfernbar montiert sind, wobei die beweglichen Sitze (6, 7) im Inneren der Hohlräume angeordnet sind, welche den Ansaugkrümmer (31) und den Auslaßkrümmer (32) bilden.

6. Verbrennungsmotor nach einem der Ansprüche 1 oder 2, dadurch gekennzeichnet, daß eines der Enden der Dreh-Verschlußeinrichtungen (8, T-8; 9, T-9) mit einem Antriebs-Ansatzstück (12) versehen ist, und dadurch, daß der äußere Abschnitt (26a) des Ansatzstücks so angeordnet oder angepaßt ist, daß der Antrieb einer für die Funktion des Motors notwendigen Einrichtung gewährleistet ist.

7. Verbrennungsmotor nach einem der Ansprüche 1 oder 2, dadurch gekennzeichnet, daß eines der Enden der Dreh-Verschlußeinrichtungen (8, T-8; 9, T-9) mit einem Ansatzstück (14) versehen ist, das eine rohrförmige axiale Verlängerung (14a) für den Anschluß an eine Zufuhrleitung für das Vergasergemisch oder an eine Auslaßleitung aufweist.

8. Verbrennungsmotor nach einem der Ansprüche 1 bis 3, dessen Dreh-Verschlußeinrichtung (8, T-8; 9, T-9) mittels Wälzlagern oder Ringen (16a, 16b, 16c) gelagert drehbar geführt werden, dadurch gekennzeichnet, daß diese Wälzlager oder Ringe von zwei exzentrischen und konzentrischen Ringen (17, 18) umgeben sind, von denen mindestens einer in einer Drehbewegung mit begrenzter Ausschlagweite mitgenommen werden kann.

9. Verbrennungsmotor nach einem der Ansprüche 4 oder 5, dadurch gekennzeichnet, daß die Sitze (6, 7) der Dreh-Verschlußeinrichtungen (8, T-8; 9, T-9) eine einwärts gekrümmte Form aufweisen und in Seitenflanschen (52) geführt sind.

10. Verbrennungsmotor nach einem der Ansprüche 4, 5 oder 9, dadurch gekennzeichnet, daß er Mittel zur Einstellung der Position der beweglichen Sitze (6, 7) der Dreh-Verschlußeinrichtungen (8, T-8; 9, T-9) aufweist.

11. Verbrennungsmotor nach Anspruch 10, dadurch gekennzeichnet, daß die Einrichtung zum Einstellen der Position der beweglichen Sitze (6, 7) der Dreh-Verschlußeinrichtungen (8, 9) einen Zylinder (36) umfaßt, der durch eine dichte Wand (34) hindurch, die den Ansaugkrümmer (31) und den Auslaßkrümmer (32) voneinander trennt, dicht schließend eingebaut ist und in dem ein Kolben (42) angeordnet ist, der unter der Einwirkung einer Druckfeder (47) steht, die ihn immer wieder zum Auslaßkrümmer (32) zurückdrückt, wobei mindestens eines der Enden des Kolbens (42) mittels einer Gelenkverbindung (41) mit einer Steuerstange (40a, 40b) verbunden ist, die wiederum mit einer Anlenkstange (44) verbunden ist, die mit einer Welle (45) durch Keilwirkung verbunden ist, mit der des weiteren die Anlenkstangen (59) durch Keilwirkung verbunden sind, die jeweils über ein Übersetzungsgestänge (51) mit mindestens einem der beweglichen Sitze (6, 7) mindestens einer der Dreh-Verschlußeinrichtungen (8, T-8; 9, T-9) verbunden sind.

12. Verbrennungsmotor nach Anspruch 11, dadurch gekennzeichnet, daß jede der einander entgegengesetzten Seiten des Kolbens (42) mittels einer Stange (40a, 40b) und über eine Kraftübertragung (44, 45, 59) und ein Gestänge (51) mit mindestens einem Sitz (7, 8) jeder Dreh-Verschlußeinrichtung (8, T-8; 9, T-9) verbunden ist.

## Claims

1. Multi-cylinder internal combustion engine comprising at least one set of cylinders (1), the combustion chambers (3) of which are each provided with an intake aperture (4) and an exhaust aperture (5), the intake apertures (4) on the one hand, and the outlet apertures (5) on the other hand of the said set of cylinders (1) being disposed aligned, the distributions means which permit opening and closing of the said intake apertures (4) and exhaust apertures (5) comprising two rotary nozzles (T-8, T-9) which have a circular cross-section, each consisting of a plurality of hollow shutters (8a, 8b) which are aligned one after another and communicate with one another, such as to permit flow of the gaseous fluids in the interior and from one end to the other of the said rotary nozzles (T-8, T-9), the lateral wall of which is provided with a plurality of holes (10a, 10b, 10c, 10d; 11a, 11b, 11c, 11d), the number of which corresponds to that of the cylinders to be used or activated, one (T-8) of these rotary nozzles permitting opening and closing of the aligned intake apertures (4) of the set of cylinders (1), whereas the second nozzle (T-9) permits opening and closing of the aligned exhaust apertures (5) of the said set of cylinders; characterised in that the rotary intake nozzle (T-8) and the rotary exhaust nozzle (T-9) are accommodated, the former in an intake manifold (31) and the latter in an exhaust manifold (32), each delimiting a space or chamber which surrounds respectively the said intake nozzle (T-8) and the said exhaust nozzle (T-9), these chambers (31, 32) being separated in a sealed manner and disposed such as to permit free circulation of the gaseous fluids outside and along the said rotary distribution nozzles (T-8, T-9), from one end to the other of the said intake manifold (31) and exhaust manifold (32).

2. Multi-cylinder internal combustion engine according to claim I, characterised in that the intake manifold (31) and the exhaust manifold (32) consist of cavities provided in the cylinder head (2) of the said engine.

3. Multi-cylinder internal combustion engine according to one of claims 1 or 2, characterised in that the rotary intake nozzle (T-8) and exhaust nozzle (T-9) are mounted such as to rotate in bearings or rings (16a, 16b; 16c), the cages (63) which support these bearings or rings being provided with passages or openings (62) which permit free flow of the gases from one end to the other of the intake manifold (31) and exhaust manifold (32).

4. Internal combustion engine according to one of claims 1 or 2, characterised in that each intake aperture (4) and / or exhaust aperture (5) is provided with at least one mobile seat (6, 7) which makes it possible to modify the cross-section of passage of the fluids, and the moment or instant of closing or opening of the said aperture, these mobile seats (6, 7) being accommodated inside cavities which constitute the intake manifold (31) and exhaust manifold (32).

5. Internal combustion engine according to claim 4, characterised in that each intake aperture (4) and / or exhaust aperture (5) is provided with two mobile seats (6, 7) which are mounted such that they can undergo movement of distancing or approach, these mobile seats (6, 7) being accommodated inside the cavities which constitute the intake manifold (31) and exhaust manifold (32).

6. Internal combustion engine according to one of claims 1 or 2, characterised in that one of the ends of the rotary shutters (8, T-8; 9, T-9) is provided with an entrainment joining piece (12), and in that the end portion (26a) of this joining piece is arranged or shaped such as to ensure entrainment of a device which is necessary for functioning of the engine.

7. Internal combustion engine according to one of claims 1 or 2, characterised in that one of the ends of the rotary shutters (8, T-8; 9, T-9) is provided with a joining piece (14) which comprises a tubular axial extension (14a) for connection to a carburised mixture intake pipe or to an exhaust pipe.

8. Internal combustion engine according to any one of claims 1 to 3, the rotary shutters (8, T-8; 9, T-9) of which are guided in rotation by means of bearings or rings (16a, 16b, 16c), characterised in that these bearings or rings are surrounded by two off-centred and concentric rings (17, 18), one of which at least can be entrained in a rotational movement of limited amplitude.

9. Internal combustion engine according to one of claims 4 or 5, characterised in that the seats (6, 7) of the rotary shutters (8, T-8; 9, T-9) have a curved shape and are guided in lateral flanges (52).

10. Internal combustion engine according to any one of claims 4, 5 or 9, characterised in that it comprises means for regulation of the position of the mobile seats (6, 7) of the rotary shutters (8, T-8; 9, T-9).

11. Internal combustion engine according to claim 10, characterised in that the device for regulation of the position of the mobile seats (6, 7) of the rotary shutters (8, 9) comprises a cylinder (36) which is installed in a sealed manner through the sealed wall (34) which separates the intake manifold (31) and exhaust manifold (32), and in which there is accommodated a piston (42) which is subjected to the action of a compression spring (47) which tends to thrust the piston in the direction of the exhaust manifold (32), at least one of the surfaces of this piston (42) being connected by means of an articulation (41) to a control rod (40a, 40b), which itself is connected to a connecting rod (44) secured on a shaft (45), onto which there are also secured connecting rods (59), each of which is connected by means of a transmission rod assembly (51) to at least one of the mobile seats (6, 7) of at least one of the rotary shutters (8, T-8; 9, T-9).

12. Internal combustion engine according to claim 11, characterised in that each of the opposite surfaces of the piston (42) is connected by means of a rod (40a, 40b) and via a transmission (44, 45, 59) and a rod assembly (51), to at least one of the seats (7 8) of each rotary shutter (8; T-8; 9, T-9).
